# FASCICULE DE BREVET EUROPEEN

(11) **EP 0 232 241 B1**
(45) Date de publication et mention de la délivrance du brevet: **08.11.1989**
(21) Numéro de dépôt: 87870006.1
(22) Date de dépôt: 19.01.1987
(51) Int. Cl.: C21D 9/573

(54) **Installation pour le traitement thermique en continu de fil-machine**
Vorrichtung zur kontinuierlichen Wärmebehandlung von Walzdraht
Plant for the continuous thermal treatment of wire rod

(30) Priorité: 21.01.1986 BE 6048182
(43) Date de publication de la demande: 12.08.1987
(73) Titulaire: Usines Gustave BOEL, Sociéte Anonyme, B-1000 Bruxelles (BE)
(72) Inventeur: Bercy, Paul, B-7100 La Louvière (BE)
(74) Mandataire: Lacasse, Lucien Emile

(56) Documents cités:
- BE-A- 810 599
- BE-A- 853 456
- BE-A- 872 481
- BE-A- 890 079
- BE-A- 904 073
- IRON AND STEEL INTERNATIONAL, vol. 52, no. 5, octobre 1979, pages 277-280, Guildford, GB; E. GRATTAN et al.: "S-ED-C: an advance in the controlled cooling of carbon steel rod"

## Description

La présente invention concerne une installation pour le traitement thermique en continu de fil-machine.

On sait que le fil-machine est un demi-produit en acier laminé à chaud dont les possibilités d'utilisation sont multiples. Les propriétés mécaniques que l'on exige du fil-machine diffèrent selon le domaine d'application envisagé. A cet égard, on subdivise le fil-machine en fil dur et en fil doux. Cette distinction est basée à la fois sur la teneur en carbone de l'acier et sur la valeur de sa résistance à la rupture. On considère souvent que les fils doux ont une teneur en carbone inférieure à 0,4 %, et de préférence inférieure à 0,1 5 % et une résistance à la rupture aussi basse que possible, par exemple inférieure à environ 400 MPa, tandis que les fils durs contiennent au moins 0,4 % de carbone et présentent une résistance à la rupture aussi élevée que possible. La résistance à la rupture du fil-machine dépend, dans une large mesure, du refroidissement appliqué à ce fil.

On connaît aujourd'hui divers traitements de refroidissement du fil-machine par immersion dans un bain d'eau à au moins 75_{°}C, appliqués immédiatement à la sortie du laminoir à chaud et destinés soit au fil doux soit au fil dur. Dans ces procédés, le fil-machine est habituellement déposé en spires non jointives étalées sur un convoyeur. Dans une section transversale de ce convoyeur, la distribution de la température dans la nappe de spires n'est pas uniforme. En raison de la différence de masse métallique entre le centre et les rives, le centre de la nappe est forcément moins chaud que les rives qui sont constituées par des sortes de tresses de fil.

Il n'était pas sans intérêt de rappeler les points bien connus qui prédèdent, car ils influencent la conduite des procédés de traitement du fil-machine.

On sait par exemple que pour acquérir les propriétés de résistance requises, le fil dur doit subir au moins 90 % de sa transformation allotropique γ-ce pendant qu'il est plongé dans le bain d'eau chaude. Cela signifie qu'il doit pénétrer dans le bain avec sa partie la moins chaude (centre) à au moins 720_{°}C et sortir de ce bain avec sa partie la plus chaude (rives) à environ 500_{°}C.

Au contraire, le fil doux doit subir au moins 80 %, et de préférence au moins 95 % de sa transformation allotropique γ→α avant de pénétrer dans le bain d'eau chaude. Lorsque le fil pénètre dans le bain aqueux, sa partie la plus chaude (rives) doit donc se trouver à une température telle que la transformation allotropique soit sensiblement terminée dans tout le fil. En outre, lorsque le fil sort du bain aqueux, la température de sa partie la plus froide (centre) sera de préférence d'au moins 520°C; cette température doit être suffisante pour garantir le respect d'une température d'au moins 475_{°}C pour reformer les bobines. Dans ce dernier cas, le refroidissement en bain d'eau chaude n'entraîne aucun effet métallurgique; il permet essentiellement de réduire la durée du refroidissement.

La mise en oeuvre de ces traitements différents impose l'utilisation d'installations appropriées pour le fil doux et pour le fil dur, soit sous la forme d'installations distinctes soit sous la forme d'une seule installation convertible.

La présente invention porte sur une installation de traitement du type convertible.

Les installations connues de ce type comprennent habituellement un bain aqueux fixe, un convoyeur de sortie situé en aval du bain aqueux, ainsi qu'un convoyeur d'entrée situé en amont du bain aqueux. Ce convoyeur d'entrée est dimensionné de façon à permettre le refroidissement du fil doux avant son entrée dans le bain. La grande longueur de ce convoyeur d'entrée rend difficile, dans le cas du fil dur, le maintien d'une température suffisante jusqu'à l'entrée du fil dans le bain.

L'espace occupé par l'installation doit cependant tenir compte de la plus grande longueur de convoyeur d'entrée nécessaire.

La présente invention a pour objectif de proposer une installation compacte utilisable, sans transformation importante,pour le traitement thermique en continu du fil doux comme du fil dur.

A cet effet, l'installation pour le traitement thermique en continu de fil-machine qui fait l'objet de la présente invention, est essentiellement caractérisée en ce qu'elle comporte une cuve contenant un bain aqueux maintenu à une température égale ou supérieure à 75_{°}C; au moins un convoyeur d'entrée présentant une partie émergée et une partie immergée dans le bain aqueux, et au moins un convoyeur de sortie présentant une partie immergée dans le bain aqueux et une partie émergée, en ce que le convoyeur d'entrée est étagé de façon à présenter plusieurs paliers à l'intérieur de la dite cuve et en ce que la cuve est équipée de moyens permettant de faire varier le niveau du bain aqueux dans la cuve de façon à immerger au choix un ou plusieurs paliers du dit convoyeur d'entrée.

Selon une mise en oeuvre particulière de l'invention, au moins un des paliers du dit convoyeur d'entrée présente une inclinaison a vers le bas, dans le sens du déplacement du fil-machine, pouvant atteindre 3° par rapport à l'horizontale.

Egalement selon l'invention, les paliers successifs du dit convoyeur d'entrée sont reliés l'un à l'autre par des tronçons de convoyeur inclinés vers le bas, dans le sens du déplacement du fil-machine, d'un angle p qui peut atteindre 10° par rapport à l'horizontale.

Toujours selon l'invention, la longueur maximum de la somme des parties immergées du convoyeur d'entrée et du convoyeur de sortie est déterminée en fonction de la durée maximum du refroidissement appliqué au fil dur dans le bain aqueux.

Encore selon l'invention, la longueur minimum de la somme des parties immergées du convoyeur d'entrée et du convoyeur de sortie est déterminée en fonction de la durée minimum du refroidissement appliqué au fil doux dans le bain aqueux.

Selon une autre particularité de l'invention, le convoyeur de sortie présente une inclinaison y vers le haut, dans le sens du déplacement du fil-machine, d'au moins 3_{°} par rapport à l'horizontale.

Conformément à l'invention, la longueur maximum de la partie émergée du convoyeur de sortie est déterminée de telle façon que le fil doux quittant ce convoyeur se trouve sensiblement à sa température de reformation des bobines.

Il va de soi que la détermination des diverses longueurs de convoyeur mentionnées dans les paragraphes qui précèdent, sera effectuée en tenant compte notamment de la vitesse de déplacement du fil-machine sur le convoyeur considéré.

L'invention sera décrite en détail à l'aide d'un exemple de réalisation illustré par la figure annexée.

Cette figure montre schématiquement le profil longitudinal d'une installation de convoyeurs conforme à l'invention, pemettant le traitement thermique en continu de fil dur et de fil doux.

Dans cette figure, on a représenté en 1 une cuve contenant un bain aqueux 2 maintenu sensiblement à sa température d'ébullition. Dans cette cuve, sont disposés d'une part un convoyeur d'entrée étagé représenté schématiquement par les paliers 3, 5, 7 et les tronçons inclinés 4, 6 et d'autre part un convoyeur de sortie 8. Les paliers supérieur 3 et inférieur 7 sont horizontaux, tandis que le palier intermédiaire 5 est incliné sur l'horizontale d'un angle a, qui vaut par exemple 1_{°} 20'. Les tronçons 4 et 6 sont respectivement inclinés d'un angle pi et p₂, valant par exemple pi = 7_{°} et g₂ = 5_{°}, tandis que le convoyeur 8 est incliné d'un angle y valant par exemple 5_{°}. Le niveau du bain aqueux dans la cuve est réglable, par des moyens non représentés, entre un niveau minimum Hₘiₙ et un niveau maximum Hₘₐₓ. Ces deux niveaux extrêmes déterminent respectivement la longueur minimum Lₘin et la longueur maximum Lmax de la projection horizontale de la somme des parties immergées des convoyeurs d'entrée et de sortie.

Dans cette installation, le fil-machine est déposé en spires étalées au moyen d'un dispositif connu en soi et non représenté, sur le palier supérieur 3 du convoyeur d'entrée. Il parcourt successivement le tronçon incliné 4, le palier intermédiaire 5, le tronçon incliné 6, le palier inférieur 7, puis le convoyeur de sortie 8, à l'extrémité duquel il est remis sous forme de bobines au moyen d'un dispositif approprié, non représenté...

Lorsque l'on veut traiter du fil doux, on règle le niveau au voisinage de sa valeur minimum, de façon à laisser émerger une longueur de convoyeur comprenant les tronçons 3, 4, 5 et une portion du tronçon 6 suffisante pour assurer au moins 80 % de la transformation allotropique du fil. La température en tout point du fil-machine doit donc être inférieure à 770_{°}C à son entrée dans le bain aqueux.

Par exemple, un fil d'acier extra-doux de 5,5 mm de diamètre, est déposé à 890_{°}C sur le convoyeur 3. Pour que sa température soit au maximum de 770_{°}C lorsqu'il pénètre dans le bain, le fil doit être refroidi d'au moins 120_{°}C en rives. Avec un dispositif de refroidissement produisant une chute de température de 0,7_{°}C/s, la durée minimum de refroidissement requise est de 170 s. De façon connue en soi, la vitesse de refroidissement peut être modifiée au moyen de couvercles isolants diposés au-dessus du convoyeur. Si l'on considère une vitesse de convoyeur émergé de 0,12 m/s, la longueur du convoyeur émergé atteindra 20 m. Le fil peut ensuite être refroidi à 600_{°}C dans le bain aqueux réglé à son niveau minimum. Avec des conditions usuelles de vitesse du convoyeur immergé (0,32 m/s) et de vitesse de refroidissement de l'ordre de 20_{°}C/s, la durée de séjour du fil dans le bain est d'environ 9s et la longueur du convoyeur immergé est sensiblement égale à 3 m. La partie émergée du convoyeur de sortie assure alors le refroidissement jusqu'à la température de reformation des bobines de 475_{°}C; avec une vitesse de 0,7 m/s et une chute de température de 5_{°}C/s, cette partie émergée doit avoir une longueur de 17,5 m.

Pour traiter du fil dur, au contraire, le niveau du bain aqueux est relevé jusqu'au voisinage de sa valeur maximum. Le bain aqueux couvre alors le palier inférieur 7, le tronçon incliné 6, le palier intermédiaire 5 et une portion du tronçon incliné 4 du convoyeur d'entrée, ainsi qu'une portion importante du convoyeur de sortie 8.

A titre d'exemple, un fil dur de 5,5 mm de diamètre est déposé à une température de 880_{°}C, sur le palier supérieur 3 où il se déplace à une vitesse de 0,9 m/s. Le bain aqueux est réglé au voisinage de son niveau maximum, de sorte que seuls émergent le palier supérieur 3 et la portion supérieure du tronçon incliné 4. De façon connue en soi, le refroidissement du fil dur sur la partie émergée du convoyeur d'entrée peut être ralenti au moyen de couvercles isolants placés au-dessus de ce convoyeur. Dans le présent exemple, la partie émergée du convoyeur d'entrée a une longueur de 12,5 m, et le fil-machine lâ parcourt en 14 s environ. La température du fil au centre du convoyeur est de 725°C à son entrée dans le bain réglé au voisinage de son niveau maximum. A cette température centrale de 725_{°}C correspond une température de 770°C en rives, et le refroidissement dans le bain aqueux abaisse cette température de rives à 500°C maximum. Pour une vitesse de convoyeur de 0,9 m/s et une vitesse de refroidissement du fil dans le bain aqueux de 16_{°}C/s, la longueur Lₘₐₓ doit être approximativement égale à 15m.

L'installation d'un convoyeur d'entrée étagé conformément à l'invention permet de réduire sensiblement la longueur de ce convoyeur d'entrée. Dans l'exemple ci-dessus, cette longueur est ramenée à 12,5 m, ce qui représente une réduction de 2,5 m par rapport aux longueurs habituelles qui sont de l'ordre de 15 m. Il en résulte une diminution appréciable de l'espace nécessaire, ainsi qu'un raccourcissement du trajet du fil dur avant son entrée dans le bain aqueux. Du point de vue métallurgique, cette réduction de longueur accroît les possibilités de réglage de la température de dépose et du refroidissement du fil dur sur le convoyeur et ainsi permet de réguler la formation de calamine.

Le passage d'un niveau à un autre est réalisé aisément par tout moyen connu en soi, en particulier par des vannes "tout ou rien" assurant une arrivée et une évacuation rapides de l'eau chaude.

L'installation qui fait l'objet de la présente invention permet de traiter, selon les besoins, du fil doux ou du fil dur, grâce à la trajectoire particulière du convoyeur d'entrée.

L'invention n'est bien entendu pas limitée à l'exemple de réalisation qui a été décrit ci-dessus; elle s'étend au contraire à toute variante entrant dans le cadre des revendications qui suivent.

## Revendications

1. Installation pour le traitement thermique en continu de fil-machine, caractérisée en ce qu'elle comporte une cuve contenant un bain aqueux maintenu à une température égale ou supérieure à 75°C, au moins un convoyeur d'entrée présentant une partie émergée et une partie immergée dans le bain aqueux et au moins au convoyeur de sortie présentant une partie immergée dans le bain aqueux et une partie émergée, en ce que le convoyeur d'entrée est étagé de façon à présenter plusieurs paliers à l'intérieur de la dite cuve et en ce que la cuve est équipée de moyens permettant de faire varier le niveau du bain aqueux dans la cuve de façon à immerger au choix un ou plusieurs paliers du dit convoyeur d'entrée.

2. Installation suivant la revendication 1, caractérisée en ce qu'au moins un des paliers du dit convoyeur d'entrée présente une inclinaison a vers le bas, dans le sens du déplacement du fil-machine, pouvant atteindre 3_{°} par rapport à l'horizontale.

3. Installation suivant l'une des revendications 1 et 2, caractérisée en ce que les paliers successifs du dit convoyeur d'entrée sont reliés l'un à l'autre par des tronçons de convoyeur inclinés vers le bas, dans le sens du déplacement du fil-machine, d'un angle qui peut atteindre 10_{°} par rapport à l'horizontale.

4. Installation suivant l'une ou l'autre des revendications 1 à 3, caractérisée en ce que la longueur maximum de la somme des parties immergées du convoyeur d'entrée et du convoyeur de sortie est déterminée en fonction de la durée maximum du refroidissement appliqué au fil dur dans le bain aqueux.

5. Installation suivant l'une ou l'autre des revendications 1 à 4, caractérisée en ce que la longueur minimum de la somme des parties immergées du convoyeur d'entrée et du convoyeur de sortie est déterminée en fonction de la durée minimum du refroidissement appliqué au fil doux dans le bain aqueux.

6. Installation suivant l'une ou l'autre des revendications 1 à 5, caractérisée en ce que le convoyeur de sortie présente une inclinaison y vers le haut, dans le sens du déplacement du fil, d'au moins 3_{°} par rapport à l'horizontale.

7. Installation suivant l'une ou l'autre des revendications 1 à 6, caractérisée en ce que la longueur maximum de la partie émergée du convoyeur de sortie est déterminée de telle façon que le fil doux quittant ce convoyeur se trouve sensiblement à sa température de reformation des bobines.

## Claims

1. Installation for the continuous thermal treatment of wire rod, characterized in that it comprises a tank containing an aqueous bath maintained at a temperature equal to or higher than 75_{°}C, at least one entry conveyor having an emerged part and a part submerged in the aqueous bath, and at least one exit conveyor having a part submerged in the aqueous bath and an emerged part, in that the entry conveyor is stepped so as to have several stages within the said tank, and in that the tank is equipped with means making it possible to vary the level of the aqueous bath in the tank, in order to submerge selectively one or more stages of the said entry conveyor.

2. Installation according to Claim 1, characterized in that at least one of the stages of the said entry conveyor has a downward inclination a, in the direction of travel of the wire rod, which can reach 3° relative to the horizontal.

3. Installation according to one of Claims 1 and 2, characterized in that the successive stages of the said entry conveyor are connected to one another by means of conveyor portions inclined downwards, in the direction of travel of the wire rod, at an angle β which can reach 10_{°} relative to the horizontal.

4. Installation according to any one of Claims 1 to 3, characterized in that the maximum length of the sum of the submerged parts of the entry conveyor and of the exit conveyor is determined as a function of the maximum period of the cooling carried out on the hard wire rod in the aqueous bath.

5. Installation according to any one of Claims 1 to 4, characterized in that the minimum length of the sum of the submerged parts of the entry conveyor and of the exit conveyor is determined as a function of the minimum period of the cooling carried out on the soft wire rod in the aqueous bath.

6. Installation according to any one of Claims 1 to 5, characterized in that the exit conveyor has an upward inclination y, in the direction of travel of the wire rod, of at least 3_{°} relative to the horizontal.

7. Installation according to any one of Claims 1 to 6, characterized in that the maximum length of the emerged part of the exit conveyor is determined in such a way that the soft wire rod leaving this conveyor is substantially at its reel reformation temperature.

## Patentansprüche

1. Anlage zur kontinuierlichen Wärmebehandlung von Walzdraht, dadurch gekennzeichnet, daß sie aus einer Wanne mit einem wäßrigen Bad, das bei einer Temperatur von 75°C oder darüber gehalten wird, wenigstens einem Eingangsförderer mit einem ausgetauchten Teil und einem in das wäßrige Bad eingetauchten Teil sowie wenigstens einem Ausgangsförderer mit einem in das wäßrige Bad eingetauchten Teil und einem ausgetauchten Teil besteht, daß der Eingangsförderer so abgestuft ist, daß er im Inneren der Wanne mehrere Stufen aufweist und daß die Wanne mit Mitteln ausgestattet ist, mit denen der Pegel des wäßrigen Bades in der Wanne so variiert werden kann, daß wahlweise eine oder mehrere Stufen des Eingangsförderers eingetaucht werden können.

2. Anlage nach Anspruch 1, dadurch gekennzeichnet, daß wenigstens eine der Stufen des Eingangsförderers eine Schräge a nach unten in Verschiebungsrichtung des Walzdrahtes aufweist, die bezüglich der Horizontalen bis zu 3° betragen kann.

3. Anlage nach Anspruch 1 oder 2, dadurch gekennzeichnet, daß die aufeinanderfolgenden Stufen des Eingangsförderers mit Fördergliedern mit- ' einander verbunden sind, die in Verschiebungsrichtung des Walzdrahtes in einem Wickel β nach unten geneigt sind, der bezüglich der Horizontalen bis zu 10° betragen kann.

4. Anlage nach einem der Ansprüche 1 bis 3, dadurch gekennzeichnet, daß die maximale Länge der Summe der eingetauchten Teile des Eingangs- und Ausgangsförderers in Abhängigkeit von der maximalen Dauer der Kühlung bestimmt wird, der der Hartdraht im wäßrigen Bad unterzogen wird.

5. Anlage nach einem der Ansprüche 1 bis 4, dadurch gekennzeichnet, daß die minimale Länge der Summe der eingetauchten Teile des Eingangs- und Ausgangsförderers in Abhängigkeit von der minimalen Dauer der Kühlung bestimmt wird, der der Weichdraht im wäßrigen Bad unterzogen wird.

6. Anlage nach einem der Ansprüche 1 bis 5, dadurch gekennzeichnet, daß der Ausgangsförderer eine Schräge γ von wenigstens 3° bezüglich der Horizontalen nach oben in Verschiebungsrichtung des Drahtes aufweist.

7. Anlage nach einem der Ansprüche 1 bis 6, dadurch gekennzeichnet, daß die maximale Länge des ausgetauchten Teils des Ausgangsförderers derart bestimmt wird, daß der diesen Förderer verlassende Weichdraht im wesentlichen seine zur Neuformung von Bunden nötige Temperatur hat.
